# EUROPÄISCHE PATENTSCHRIFT

(11) **EP 0 759 648 B1**
(45) Veröffentlichungstag und Bekanntmachung des Hinweises auf die Patenterteilung: **26.03.2003**
(21) Anmeldenummer: 96112491.4
(22) Anmeldetag: 02.08.1996
(51) Int. Cl.: H01R 4/24, H01R 9/03

(54) **Elektrischer Verbinder**
Electrical connector
Connecteur électrique

(30) Priorität: 23.08.1995 AU PN499495
(43) Veröffentlichungstag der Anmeldung: 26.02.1997
(73) Patentinhaber: KRONE GmbH, 14167 Berlin (DE)
(72) Erfinder: Perera, Athula, Carlingford N.S.W. 2118 (AU)

(56) Entgegenhaltungen:
- DE-U- 8 235 354
- FR-A- 2 363 922
- GB-A- 1 239 738
- GB-A- 1 501 002
- NL-A- 6 411 069

## Beschreibung

Die Erfindung bezieht sich auf einen elektrischen Verbinder zum Herstellen einer elektrischen Verbindung mit einem isolierten elektrischen Leiter gemäß dem Oberbegriff des Patentanspruches 1.

Aus der GB-A-1198797 ist ein derartiger elektrischer Verbinder vorbekannt, bei dem das Kontaktelement eine drehbare Schraube ist, die im Anschlußblock aufgenommen ist. Die Vertiefung zur Aufnahme der elektrischen Leitung ist gegenüber dem Kontaktelement konisch ausgebildet, so daß ein Teil der Leitung zum Erleichtern des Haltens in die konische Vertiefung gedrückt wird, wenn das Kontaktelement zum Einschneiden der Isolierung der Leitung verschoben wird. Diese Anordnung ist jedoch nicht für schwere Kabel geeignet, bei denen für die notwendige Verformung des Kabels in die Vertiefung erhebliche Kräfte benötigt werden. Das Kabel kann von einem gegenüberliegenden Kontaktelement beaufschlagt werden, z.B. einem festen Vorsprung, wie in GB 1172119, DE-A-1259993, FR-A-2021510, US-A-3816817 und DE-A-1928341 beschrieben.

Beim Verbinder nach GB-A-1239738 ist das Kabel auf einer Seite von einem elektrischen Kontaktelement beaufschlagt, das in den Kabelmantel eindringt. Am entgegengesetzten Ende des Mantels sind Keile an einem anderen Teil des Verbinders vorgesehen, um einen Kontakt mit den Leitern des Kabels herzustellen. Die Keile sind aus Isoliermaterial gebildet oder sind auf andere Weise isoliert, um keinen stromleitenden Pfad zu liefern.

Beim Verbinder gemäß CH 552896 sind die Querteile gegenüber dem Kontaktelement auf einem beweglichen Element angebracht. Das Vorsehen derartiger Querelemente gegenüber dem Kontaktelement erleichtert das Halten, jedoch kann insbesondere bei schweren Kabeln mit dieser Ausbildung dennoch keine geeignete Halterung oder elektrische Kopplung erreicht werden, insbesondere im Hinblick auf das Vorsehen der beaufschlagenden Querteile als getrennte Elemente, welche wegen der Isolierung oder erhöhtem Kontaktwiderstand keinen voll wirksamen Betrieb bzw. wirksame, permanente Beständigkeit gegen Relaxation des Kabelhaltedrucks liefern.

Der Erfindung liegt die Aufgabe zugrunde, den Verbinder der gattungsgemäßen Art im Hinblick auf Aufrechterhaltung der elektrischen Verbindung zu verbessern.

Die Lösung dieser Aufgabe ergibt sich aus den kennzeichnenden Merkmalen des Patentanspruches 1. Gemäß der Erfindung ist die Kontaktmasse am Endteil des Kontakelementes zur Unterstützung bei der Herstellung und Aufrechterhaltung der elektrischen Verbindung zwischen dem Kontaktelement und der elektrischen Leitung vorgesehen. Beispielsweise kann das Endteil des Kontaktelementes mit einem oder mehreren Hohlräumen versehen sein, die vor Herstellung eines elektrischen Kontakts mit einer elektrischen Leitung mit der Verbindungsmasse aufgefüllt werden. Ein mit der Verbindungsmasse gefüllter Hohlraum kann auch dort vorgesehen sein, wo das Kontaktelement mit dem Anschlußblock zusammenwirkt, um einen zuverlässigen elektrischen Kontakt zwischen diesen Bauteilen des Verbinders aufrechterhalten zu können. Die Außenkante des Hohlraums dient zusätzlich zu den anderen radial oder axial verlaufenden Schneidkanten am Kontaktelement auch als Schneidkante beim Einschneid-, Durchbohr- und Verschiebe-Vorgang.

Wenn nur ein Leiter in einer anzuschließenden isolierten elektrischen Leitung vorhanden ist, kann ein einzelnes Kontaktelement verwendet werden, oder alternativ können mehrere Kontaktelemente in einem einzelnen Anschlußblock vorgesehen sein, die in der Winkelstellung und/oder axial an der Vertiefung versetzt sein können, um elektrische Mehrfach-Verbindungen mit dem Leiter herzustellen. In einigen Fällen ist eine Vielzahl von getrennten Leitern in einer einzelnen isolierten Leitung angeordnet, beispielsweise in unterschiedlichen Winkelpositionen relativ zur Leitungsachse. In diesem Fall kann der elektrische Verbinder zum getrennten Herstellen einer Verbindung mit einer Vielzahl dieser Leiter eingesetzt werden, indem eine Vielzahl von in ihrer Winkelstellung versetzten Kontaktmitteln an der Vertiefung mit einem im wesentlichen gleichen Winkelabstand wie dem der Leiter in der Leitung vorgesehen wird.

Die Erfindung ermöglicht verschiedene Kombinationen mit hoher axialer Kraft, bestehend aus dem Kontaktelement am isolierten Leiter, den radial und axial verlaufenden Schneidkanten am Endteil des Kontaktelementes, der Außenkante der im Endteil gebildeten Hohlräume und den vorgeformten Vorsprüngen in der Vertiefung quer zur Achse der Leitung, um das Herstellen eines elektrischen Kontakts mit der Leitung durch deren Isolierschicht hindurch zu erleichtern.

Die Erfindung ist nachfolgend anhand mehrerer Ausführungsbeispiele von in den Figuren dargestellten elektrischen. Verhindern näher erläutert. Es zeigt:
- Fig. 1: einen Querschnitt des elektrischen Verbinders gemäß der ersten Ausführungsform,
- Fig. 2: eine vergrößerte Ansicht des elektrischen Kontaktelementes nach Fig. 1,
- Fig. 3: einen Tei1-Querschnitt durch den elektrischen Verbinder in der zweiten Ausführungsform und
- Fig. 4: einen Querschnitt durch den elektrischen Verbinder in der dritten Ausführungsform.

Der in Fig.1 gezeigte Verbinder 20 zum Herstellen einer Verbindung zwischen zwei isolierten elektrischen Leitungen 28 umfaßt einen Anschlußblock 22 mit zwei zylindrischen, im Querschnitt gezeigten Vertiefungen 26 zur Aufnahme der elektrischen Leitungen 28. Eine Vielzahl von Durchgängen 27 ist im Anschlußblock 22 vorhanden, die sich zwischen der Außenseite des Anschlußblockes 22 und den Vertiefungen 26 erstrecken. Die Durchgänge 27 verlaufen in Querrichtung und im wesentlichen senkrecht zu den Vertiefungen 26. Die Durchgänge 27 sind mit einem Innengewinde 38 versehen, das erlaubt, daß ein Kontaktelement 24 in Form einer Schraube mit einem passenden Außengewinde 39 in einem Durchgang 27 des Anschlußblocks 22 aufgenommen wird. Jedes Kontaktelement 24 ist mit einem Endteil 34 mit einem gerundeten Profil ausgebildet. Durch Einschrauben des Kontaktelementes 24 in den Durchgang 27 kann dessen Endteil 34 in die entsprechende Vertiefung 26 ragen. Jede Vertiefung 26 ist in ihrem Querschnitt so dimensioniert, daß sie eine isolierte elektrische Leitung 28 aufnimmt, die einen aus Leitern 30 gebildeten Leiterkern und einen äußeren Mantel aus einer Isolierschicht 32 aufweist.

Um eine elektrische Verbindung mit einer derartigen Leitung 28 herzustellen, wird ein Abschnitt der Leitung 28 soweit in eine Vertiefung 26 eingeführt, daß ein Teil der Leitung 28 benachbart zur Schnittlinie der Vertiefung 26 und eines Durchgangs 27 zu liegen kommt. Ein in den Durchgang 27 eingeführtes Kontaktelement 24 wird durch einen Schraubvorgang zur Vertiefung 27 hinbewegt, bis das Endteil 34 des Kontaktelementes 24 auf die äußere Oberfläche der Isolierschicht 32 der Leitung 28 trifft. Das Kontaktelement 24 wird dann weiter zur Achse der im Durchgang 26 gehaltenen Leitung 28 hinbewegt, so daß das Endteil 34 des Kontaktelementes 24 in die Isolierschicht 32 drückt und diese durchdringt, wodurch ein Kontakt mit den Leitern 30 im Kern der Leitung 28 und somit eine elektrische Verbindung zwischen den Leitern 30 und dem Endteil 34 des Kontaktelementes 24 hergestellt wird. Das Durchdringen der Isolierschicht 32 durch das Kontaktelement 24 bringt eine gewisse Verformung dieses Teils der Leitung 28 mit sich und kann auch eine Verformung des Anschlußblocks 22 von einem kleineren Ausmaß bewirken. Diese Verformung erfolgt wenigstens teilweise elastisch, was ein Festklemmen des Teils der Leitung 28 innerhalb der Vertiefung 26 des elektrischen Verbinders 20 unterstützt. Weiterhin wird, da das Endteil 34 des Kontaktelementes 24 in einer Position gehalten ist, in der es die Isolierschicht 32 durchbohrt, diese selbst mit dem elektrischen Verbinder 20 verankert wie die Leitung 28 selbst.

Die in der oberen Vertiefung in Fig. 1 gezeigte Leitung 28 befindet sich in elektrischem Kontakt mit zwei Kontaktelementen 24, welche die Isolierschicht 32 von links und rechts durchbohren, dargestellt (Fig. 1). Die Leiter 30 der Leitung 28 werden von den Kontaktelementen 24 in der Vertiefung 26 zusammengedrückt und stellen einen elektrischen Kontakt mit der Oberfläche der Endteile 34 der Kontaktelemente 24 her. Die Leitung 28 in der unteren Vertiefung 26 in Fig. 1 ist gezeigt, bevor eine elektrische Verbindung mit dieser hergestellt ist, wobei die betreffenden Kontaktelemente 24 noch nicht in den Durchgängen 27 nach vorn bewegt sind, um in die Vertiefung 26 zu ragen.

Wenn eine elektrische Verbindung zwischen dem Kontaktelement 24 und der Leitung 28 hergestellt ist, wird eine externe elektrische Verbindung mit dem Kontaktelement 24 hergestellt. Dies wird durch die Ausbildung des Durchganges 27 mit einem Innengewinde 38 aus einem leitenden Material erreicht, wodurch eine elektrische Verbindung zwischen dem Kontaktelement 24 und dem Innengewinde 38 durch Kontakt zwischen den kämmenden Innen- und Außengewinden 38, 39 hergestellt wird. Diese leitende Gewindestruktur kann mit einem Leistungsschalter-Anschluß oder dergleichen verbunden werden, der in der gleichen Anordnung enthalten sein kann wie der Anschlußblock 22.

Um das Endteil 34 des Kontaktelementes 24 beim Durchbohren der Isolierschicht 32 der elektrischen Leitung 28 zu unterstützen, kann das Endteil 34 mit einer oder mehreren Schneidkanten 46 versehen sein. Ein Endteil 34 des Kontaktelementes 24 ist vergrößert in Fig. 2 dargestellt. Hier ist am gerundeten Endteil 34 ein spiralförmiger Bereich 44 weggenommen, um eine Schneidkante 46 zu bilden. Hierzu sind viele verschiedene Arten von Schneidkanten 46 am Endteil 34 beim Durchdringen des Kontaktelementes 24 durch die Isolierschicht 32 geeignet.

In Fig. 1 ist das im unteren linken Quadranten des elektrischen Verbinders 20 gezeigte Kontaktelement 24 mit einem axial verlaufenden Hohlraum 36 versehen, der an der Oberfläche des Endteils 34 offen ist. Dies ist am Kontaktelement 24 in Fig. 2 näher gezeigt. Es ist vorteilhaft, Anschlagflächen vorzusehen, die einen elektrischen Kontakt mit einer leitenden Kontaktmasse herstellen, was die Reinigung der elektrischen Kontaktfläche erleichtert, Feuchtigkeit fernhält und Korrosionsbildung verhindert und somit einen guten elektrischen Kontakt zwischen den Anschlagflächen aufrechterhält. Hier ist ein Hohlraum 36 im Kontaktelement 24 vorgesehen, der zum Endteil 34 offen ist und vor Benutzung mit einer Kontaktmasse gefüllt wird. Weitere mit der Kontaktmasse gefüllte Hohlräume 36 können sich zum Innengewinde 38 hin öffnen, um eine bessere elektrische Verbindung zwischen den Schraubgewindeflächen des Anschlußblocks 22 und dem Kontaktelement 24 zu erreichen. Die Kante des Hohlraums 36 an der Oberfläche des Endteils 34 dient auch als Schneidkante zum Verschieben und Durchbohren der Isolierschicht 32. Diese Hohlraumkante erlaubt eine erhebliche Verkleinerung der vom Kontaktelement 24 aufzuwendenden Durchbohrkräfte auf die Isolierschicht 32 der Leitung 28.

Der elektrische Verbinder 20 in der ersten Ausführungsform nach Fig. 1 weist zwei Durchgänge 27 für jede Vertiefung 26 auf. Es können auch mehrere Kontaktelemente 24 zum Herstellen einer elektrischen Verbindung mit den gleichen Leiter 30 einer Leitung 28 verwendet werden. Die Fig. 3 zeigt die zweite Ausführungsform des elektrische Verbinders 50, wobei ein Teil eines Anschlußblocks 52 und eine Leitung 56 mit mehreren Leitern 62 a - d im Querschnitt gezeigt sind. In einigen stromführenden elektrischen Leitungen 56 ist eine Vielzahl von getrennten Leitern 62a - d innerhalb des gleichen Isoliermantels 60 vorgesehen. Z.B. kann die Leitung 56 für das Führen von dreiphasigem Strom vier getrennte Leiter 62 a - d innerhalb der gleichen Leitung 56 aufweisen, einen für jede Phase und einen Erdleiter. In diesem Fall können die getrennten Leiter 62 a - d innerhalb des Isoliermantels 60 in verschiedenen Winkelstellungen zueinander um die Leitungsachse angeordnet sein. Die Fig. 3 zeigt eine Leitung 56 dieses Typs mit einer Vielzahl von Leitern 62a, 62b, 62c und 62d innerhalb des Isoliermantels 60. Es ist nur ein Teil des elektrischen Verbinders 50 gezeigt, der sich üblicherweise vollständig, wie beim Verbinder 20 in Fig. 1 gezeigt, um den Umfang der Leitung 56 erstreckt. Der Anschlußblock 52 des Verbinders 50 ist mit der Leitung 56 in der Vertiefung 54 des elektrischen Verbinders 50 gezeigt, so daß ein Leiter 62a der Leitung 56 mit einem durch den Anschlußblock 52 gebildeten Durchgang 68 ausgerichtet ist. Die Öffnung 78 dieses Durchgangs 68 zur Vertiefung 54 ist verbreitert, um eine Feder 80 mit einem Block 76 und einem mit Innengewinde versehenen Loch aufzunehmen. Die Feder 80 ist zwischen einer Flanschoberfläche der verbreiterten Öffnung 78 und dem Block 76 positioniert und wirkt so, daß der Block 76 zur Oberfläche der Leitung 56 in der Vertiefung 54 hin gedrückt wird. Das Kontaktelement 64 hat einen äußeren Kopfteil 72, der dessen erlaubt, einen Schaft 70, der durch den im Anschlußblock 52 gebildeten Durchgang 68 verläuft, einen mit Gewinde versehenen Schaftteil 74, der in das Gewindeloch im Block 76 eingreift, sowie ein Endteil 66, der in die Vertiefung 54 ragt. Die zur Fig. 3 beschriebene Funktionsweise des elektrischen Verbinders 50 ist im wesentlichen die gleiche wie die des in Fig.1 gezeigten elektrischen Verbinders 20, außer daß eine Federvorspannüng am Kontaktelement 64 durch die auf den Block 76 wirkende Feder 80 vorgesehen ist, mit der das Kontaktelement 64 über das Gewinde in Eingriff steht. Die Federvorspannung wirkt derart, daß das Endteil 66 des Kontaktelementes 54 zum Leiter 62 hingedrückt wird, um so die Aufrechterhaltung einer zuverlässigen, stabilen und guten elektrischen Verbindung mit diesem zu sichern.

Weiterhin ist es möglich, obwohl Fig. 3 nur die Verbindung mit einem einzelnen Leiter 62 aus der Vielzahl von Leitern 62 in der Leitung 56 zeigt, den elektrischen Verbinder 50 mit einer Vielzahl von Kontaktelementen 64 an unterschiedlichen Winkelstellungen vorzusehen, die den Positionen der jeweiligen Leiter 62 in der Leitung 56 entsprechen. Auf diese Weise ist es möglich, einen elektrischen Verbinder 50 zu schaffen, der eine Verbindung mit jedem der Leiter 62 in einer mehradrigen Leitung 56 oder mit irgendeinem oder mehreren der Leiter 62 herstellt. Es ist möglich, daß die Leiter in einer mehradrigen Leitung 56 zusätzliche Isolierschichten 61 haben, wie die einzelnen Isolierschichten 61, die das Kontaktelement 64 durchbohren muß, um eine elektrische Verbindung mit einem der Leiter 62 herzustellen.

Die Fig. 4 zeigt die dritte Ausführungsform des elektrischen Verbinders 20 in einem Längsquerschnitt. Wie der in Fig. 1 gezeigte Verbinder 20 ist der Anschlußblock 22 mit einer Vertiefung 26 versehen, in die Kontaktelemente 24 ragen. Die Vertiefung 26 hat in der dritten Ausführungsform aber einen größeren Querschnitt, in dem die Kontaktelemente 24 bewegbar sind. Die den Kontaktelementen 24 entgegengesetzte Oberfläche der Vertiefung 26 ist mit schneidkantenartigen Vorsprüngen 90 versehen. Die Vertiefung 26 ist vergrößert, damit die Leitung 28 darin über die Vorsprünge 90 eingelegt werden kann. Wenn die Kontaktelemente 24 sich in die Vertiefung 26 erstrecken, bewirkt die auf die Leitung 28 wirkende Kraft der Kontaktelemente 24, daß die Isolierschicht 32 von den Vorsprüngen 90 wie auch von Kontaktelementen 24 selbst durchbohrt wird. Die Vorsprünge 90 liefern somit eine vergrößerte elektrische Kontaktfläche mit den Leitern 30 der Leitung 28 sowie auch eine erhöhte mechanische Verankerungsstabilität der Leitung 28 mit dem Verbinder 20.

### BEZUGSZEICHENLISTE

- 20: elektrischer Verbinder
- 22: Anschlußblock
- 24: Kontaktelement
- 26: Vertiefung
- 27: Durchgang
- 28: Leitung
- 30: Leiter
- 32: Isolierschicht
- 34: Endteil
- 36: Hohlraum
- 38: Innengewinde
- 39: Außengewinde
- 44: Bereich
- 46: Schneidkante
- 50: elektrischer Verbinder
- 52: Anschlußblock
- 54: Vertiefung
- 56: Leitung
- 60: Isoliermantel
- 61: Isolierschicht
- 62 a,b,c,d: Leiter
- 64: Kontaktelement
- 66: Endteil
- 68: Durchgang
- 70: Schaft
- 72: Kopfteil
- 74: Schaftteil
- 76: Block
- 78: Öffnung
- 80: Feder
- 90: Vorsprung

## Patentansprüche

1. Elektrischer Verbinder (20, 50, 100) zum Herstellen einer elektrischen Verbindung mit einer von einer Isolierschicht (32,61) ummantelten elektrischen Leitung (28, 56), umfassend einen Anschlußblock (22, 52) mit einer Vertiefung (26, 54) zum Aufnehmen eines isolierten Teils der elektrischen Leitung (28, 56) und ein im Anschlußblock (22, 52) quer zur Längsachse der die Leitung (28, 56) aufnehmenden Vertiefung (26, 54) bewegbares elektrisches Kontaktelement (24, 64), das ein Endteil (34, 66) zum Verschieben und Durchbohren des Isolierschicht (32, 61) des isolierten Teils der Leitung (28, 56) und zum Herstellen einer elektrischen Verbindung mit der Leitung (28, 56) bei dieser Querbewegung aufweist, wobei das Endteil (34) in die Vertiefung (26) gerichtete Schneidkanten (46) zum Durchbohren der Isolierschicht (32, 61) und zum Herstellen eines elektrischen Kontaktes mit der dem Kontaktelement (24, 64) gegenüberliegenden Seite des elektrischen Leiters (28, 56) aufweist und wobei der Anschlußblock (22, 52) elektrisch leitend mit den Schneidkanten (46) und das Kontaktelement (24, 64) elektrisch leitend mit dem Anschlußblock (22, 52) verbunden sind,
**dadurch gekennzeichnet,**
**daß** das Endteil (34, 66) mindestens einen mit einer Öffnung versehenen und mit einer Kontaktmasse angefüllten Hohlraum (36) aufweist.

2. Elektrischer Verbinder nach Anspruch 1, **dadurch gekennzeichnet, daß** der Anschlußblock (22, 52) ein Gehäuse mit einem im wesentlichen zylindrischen oder mit einer Kontur versehenen, die Vertiefung (26, 54) bildenden Loch oder Durchgang aufweist.

3. Elektrischer Verbinder nach Anspruch 2, **dadurch gekennzeichnet, daß** das elektrische Kontaktelement (24, 64) sich von außen durch eine Gehäusewand erstreckt, so daß das Endteil (34, 66) bei Benutzung in das Loch oder den Durchgang ragt.

4. Elektrischer Verbinder nach Anspruch 3, **dadurch gekennzeichnet, daß** der Querschnitt der Vertiefung (26, 54) so dimensioniert ist, daß eine isolierte Leitung (28, 56) mit nur kleinem Spiel zwischen der Außenfläche der Isolierschicht (32, 61) und der Innenfläche der Vertiefung (26, 54) einführbar ist.

5. Elektrischer Verbinder nach einem der vorhergehenden Ansprüche, **dadurch gekennzeichnet, daß** das Kontaktelement (24, 64) ein Außengewinde (39) zum Eingriff in den mit einem Innengewinde versehenen Durchgang (27, 68) im Anschlußblock (22, 52) aufweist und eine Drehung des Kontaktelementes (24, 64) eine relative Bewegung zwischen dem Kontaktelement (24, 64) und dem Anschlußblock (22, 54) bewirkt, wodurch das Endteil (34) des Kontaktelementes (24, 64) zum Herstellen der elektrischen Verbindung mit einer eingeführten isolierten Leitung (28, 56) in die Vertiefung (26, 54) ragt.

6. Elektrischer Verbinder nach Anspruch 5, **dadurch gekennzeichnet, daß** das mit einem Schraubgewinde versehene Kontaktelement (64) mit einem federbelasteten Block (76) zusammenwirkt, der zur Vertiefung (54) hin vorgespannt ist und bei der Aufrechterhaltung des elektrischen Kontakts nach dem Durchbohren der Isolierschicht (60) unterstützend wirkt.

7. Elektrischer Verbinder nach einem der Ansprüche 1 bis 4, **dadurch gekennzeichnet, daß** das Kontaktelement (64) so ausgebildet ist, daß es einer Bewegung relativ zum Anschlußblock (52) unter Wirkung eines Antriebsmittels unterworfen wird und durch eine vorspannbare Feder (80) oder die Elastizität der Einrichtung als ganzes in der elektrischen Verbindung gehalten wird.

8. Elektrischer Verbinder nach einem der vorhergehenden Ansprüche, **dadurch gekennzeichnet, daß** das Endteil (34, 66) des Kontaktelementes (24, 64) mit einer Schneidfläche zur Unterstützung beim Einschneiden oder Durchbohren der Isolierschicht (32, 61) versehen ist.

9. Elektrischer Verbinder nach einem der Ansprüche 1 bis 8, **dadurch gekennzeichnet, daß** das Endteil (34, 66) des Kontaktelementes (24, 64) gewölbt und glatt ist.

10. Elektrischer Verbinder nach einem der Ansprüche 1 bis 4, **dadurch gekennzeichnet, daß** das Kontaktelement (24, 64) als ein mit Schraubgewinde (39) versehener Bolzen mit einem im wesentlichen gerundeten Endteil (34, 64) mit einer radial und axial verlaufenden Schneidkante (46) ausgebildet ist.

11. Elektrischer Verbinder nach Anspruch 1, **dadurch gekennzeichnet, daß** der mit Kontaktmasse angefüllte Hohlraum (36) dort ausgebildet ist, wo die Kontaktmasse mit dem Anschlußblock (22, 52) zusammenwirkt, um einen guten elektrischen Kontakt zu bewirken.

12. Elektrischer Verbinder nach Anspruch 11, **dadurch gekennzeichnet, daß** die Außenkante des die Kontaktmasse aufnehmenden Hohlraumes (36) auch als Schneidkante wirkt.

13. Elektrischer Verbinder nach einem der vorhergehenden Ansprüche, **dadurch gekennzeichnet, daß** eine Vielzahl von in ihrer Winkelstellung versetzten Kontaktelementen (64) um die Vertiefung (54) herum angeordnet ist.

14. Elektrischer Verbinder nach einem der vorhergehenden Ansprüche, **dadurch gekennzeichnet, daß** schneidkantenartige Vorsprünge (90) in Längsrichtung der Vertiefung (26) ausgebildet sind.

## Claims

1. Electrical connector (20, 50, 100) for producing an electrical contact with an electric line (28, 56) covered with an insulating layer (32, 61), comprising a connecting block (22, 52) having a depression (26, 54) to accommodate an insulated part of the electric line (28, 56), and an electric contact element (24, 64) which can be moved in the connecting block (22, 52) transversely with respect to the longitudinal axis of the depression (26, 54) that accommodates the line (28, 56), the said element having an end part (34, 66) for displacing and drilling through the insulating layer (32, 61) of the insulated part of the line (28, 56) and for producing an electric connection to the line (28, 56) during this transverse movement, the end part (34) having cutting edges (46) directed into the depression (26) to drill through the insulating layer (32, 61) and to produce an electric contact with the side of the electric conductor (28, 56) opposite the contact element (24, 64), and the connecting block (22, 52) being electrically conductively connected to the cutting edges (46), and the contact element (24, 64) being electrically conductively connected to the connecting block (22, 52), **characterized in that** the end part (34, 66) has at least one cavity (36) provided with an opening and filled with a contact compound.

2. Electric connector according to Claim 1, **characterized in that** the connecting block (22, 52) has a housing with a hole or passage which is substantially cylindrical or provided with a contour and forms the depression (26, 54).

3. Electrical connector according to Claim 2, **characterized in that** the electric contact element (24, 64) extends from the outside through a housing wall, so that the end part (34, 66) projects into the hole or the passage during use.

4. Electrical connector according to Claim 3, **characterized in that** the cross section of the depression (26, 54) is dimensioned such that an insulated line (28, 56) can be inserted with only little play between the outer surface of the insulating layer (32, 61) and the inner surface of the depression (26, 54).

5. Electrical connector according to one of the preceding claims, **characterized in that** the contact element (24, 64) has an external thread (39) to engage in the passage (27, 68) provided with an internal thread in the connecting block (22, 52), and rotation of the contact element (24, 64) effects a relative movement between the contact element (24, 64) and the connecting block (22, 54), as a result of which the end part (34) of the contact element (24, 64) projects into the depression (26, 54) in order to produce the electrical connection to an inserted insulated line (28, 56).

6. Electrical connector according to Claim 5, **characterized in that** the contact element (64) provided with a screw thread interacts with a spring-loaded block (76), which is prestressed towards the depression (54) and provides assistance in maintaining the electrical contact after the insulating layer (60) has been drilled through.

7. Electrical connector according to one of Claims 1 to 4, **characterized in that** the contact element (64) is constructed in such a way that it is subjected to a movement relative to the connecting block (52) under the action of a drive means and is held in the electrical connection by a prestressable spring (80) or the elasticity of the device as a whole.

8. Electrical connector according to one of the preceding claims, **characterized in that** the end part (34, 66) of the contact element (24, 64) is provided with a cutting surface for assistance when cutting into or drilling through the insulating layer (32, 61).

9. Electrical connector according to one of Claims 1 to 8, **characterized in that** the end part (34, 66) of the contact element (24, 64) is convexly curved and smooth.

10. Electrical connector according to one of Claims 1 to 4, **characterized in that** the contact element (24, 64) is constructed as a bolt provided with a screw thread (39), having a substantially rounded end part (34, 64) with a cutting edge (46) running radially and axially.

11. Electrical connector according to Claim 1, **characterized in that** the cavity (36) filled with contact compound is formed at the point where the contact compound interacts with the connecting block (22, 52), in order to effect good electrical contact.

12. Electrical connector according to Claim 11, **characterized in that** the outer edge of the cavity (36) that accommodates the contact compound also acts as a cutting edge.

13. Electrical connector according to one of the preceding claims, **characterized in that** a large number of contact elements (64) offset in terms of their angular position are arranged around the depression (54).

14. Electrical connector according to one of the preceding claims, **characterized in that** projections (90) of the cutting-edge type are formed in the longitudinal direction of the depression (26).

## Revendications

1. Connecteur électrique (20, 50, 100) pour réaliser une connexion électrique avec une ligne électrique (28, 56) enrobée d'une couche isolante (32, 61), comprenant un bloc de raccordement (22, 52) avec un renfoncement (26, 54) pour recevoir une partie isolée de la ligne électrique (28, 56) et un élément de contact électrique (24, 64) déplaçable dans le bloc de raccordement (22, 52) transversalement à l'axe longitudinal du renfoncement (26, 54) recevant la ligne (28, 56), qui présente une partie d'extrémité (34, 66) pour déplacer et traverser la couche isolante (32, 61) de la partie isolée de la ligne (28, 56) et pour réaliser une connexion électrique avec la ligne (28, 56) lors de ce mouvement transversal, la partie d'extrémité (34) présentant des arêtes de coupe (46) orientées dans le renfoncement (26), pour traverser la couche isolante (32, 61) et pour réaliser un contact électrique avec le côté du conducteur électrique (28, 56) opposé à l'élément de contact (24, 64), et le bloc de raccordement (22, 42) étant connecté de manière conductrice de l'électricité aux arêtes, de coupe (46) et l'élément de contact (24, 64) étant connecté de manière conductrice de l'électricité au bloc de raccordement (22, 52),
**caractérisé en ce que**
la partie d'extrémité (34, 66) présente au moins un espace creux (36) pourvu d'une ouverture et rempli d'une masse de contact.

2. Connecteur électrique selon la revendication 1, **caractérisé en ce que** le bloc de raccordement (22, 52) présente un boîtier avec un trou ou un passage essentiellement cylindrique ou pourvu d'un contour formant le renfoncement (26, 54).

3. Connecteur électrique selon la revendication 2, **caractérisé en ce que** l'élément de contact électrique (24, 64) s'étend depuis l'extérieur à travers une paroi de boîtier de sorte que la partie d'extrémité (34, 66) pénètre lors de l'utilisation dans le trou ou le passage.

4. Connecteur électrique selon la revendication 3, **caractérisé en ce que** la section transversale du renfoncement (26, 54) est dimensionnée de telle sorte qu'une ligne isolée (28, 56) puisse être introduite avec seulement un faible jeu entre la surface extérieure de la couche isolante (32, 61) et la surface intérieure du renfoncement (26, 54).

5. Connecteur électrique selon l'une quelconque des revendications précédentes, **caractérisé en ce que** l'élément de contact (24, 64) présente un filetage extérieur (39) pour venir en prise dans le passage (27, 68) pourvu d'un filetage intérieur dans le bloc de raccordement (22, 52) et une rotation de l'élément de contact (24, 64) provoque un mouvement relatif entre l'élément de contact (24, 64) et le bloc de raccordement (22, 54), ce qui fait que la partie d'extrémité (34) de l'élément de contact (24, 64) pénètre dans le renfoncement (26, 54) pour réaliser la connexion électrique avec une ligne isolée introduite (28, 56).

6. Connecteur électrique selon la revendication 5, **caractérisé en ce que** l'élément de contact (64) pourvu d'un pas de vis coopère avec un bloc (76) sollicité par ressort, qui est précontraint dans la direction du renfoncement (54) et qui a un effet de support lors du maintien du contact électrique après le perçage de la couche isolante (60).

7. Connecteur électrique selon l'une quelconque des revendications 1 à 4, **caractérisé en ce que** l'élément de contact (64) est réalisé de telle sorte qu'il est soumis à un mouvement par rapport au bloc de raccordement (52) sous l'effet d'un moyen d'entraînement et est maintenu par un ressort pouvant être précontraint (80) ou par l'élasticité du dispositif en tant qu'unité dans la connexion électrique.

8. Connecteur électrique selon l'une quelconque des revendications précédentes, **caractérisé en ce que** la partie d'extrémité (34, 66) de l'élément de contact (24, 64) est pourvue d'une surface de coupe pour réaliser le support lors de la découpe ou du perçage de la couche isolante (32, 61).

9. Connecteur électrique selon l'une quelconque des revendications 1 à 8, **caractérisé en ce que** la partie d'extrémité (34, 66) de l'élément de contact (24, 64) est courbée et lisse.

10. Connecteur électrique selon l'une quelconque des revendications 1 à 4, **caractérisé en ce que** l'élément de contact (24, 64) est réalisé sous la forme d'un boulon pourvu d'un pas de vis (39) avec une partie d'extrémité essentiellement arrondie (34, 64) avec une arëte de coupe s'étendant radialement et axialement (46).

11. Connecteur électrique selon la revendication 1, **caractérisé en ce que** l'espace creux (36) rempli avec la masse de contact est réalisé là où la masse de contact coopère avec le bloc de raccordement (22, 52) afin de créer un bon contact électrique.

12. Connecteur électrique selon la revendication 11, **caractérisé en ce que** l'arête extérieure de l'espace creux (36) recevant la masse de contact agit également comme une arête de coupe.

13. Connecteur électrique selon l'une quelconque des revendications précédentes, **caractérisé en ce qu'**une pluralité d'éléments de contact (64). décalés dans leur position angulaire est disposée tout autour du renfoncement (54).

14. Connecteur électrique selon l'une quelconque des revendications précédentes, **caractérisé en ce que** des saillies en forme d'arête de coupe (90) sont réalisées dans la direction longitudinale du renfoncement (26).
